# EUROPÄISCHE PATENTSCHRIFT

(11) **EP 3 118 888 B1**
(45) Veröffentlichungstag und Bekanntmachung des Hinweises auf die Patenterteilung: **25.10.2017**
(21) Anmeldenummer: 16184237.2
(22) Anmeldetag: 04.07.2014
(51) Int. Cl.: H01J 61/10, H01J 61/68

(54) **GASENTLADUNGSLAMPE, INSBESONDERE DEUTERIUMLAMPE, MIT LICHTAUSTRITTSBLENDE ZUM AUFFANGEN VON KONTAMINIERUNGSTEILCHEN**
GAS DISCHARGE LAMP, IN PARTICULAR DEUTERIUM LAMP, WITH LIGHT EXIT DIAPHRAGM FOR BLOCKING CONTAMINANTS
LAMPE À DÉCHARGE, EN PARTICULIER LAMPE AU DEUTÉRIUM, AVEC DIAPHRAGME DE SORTIE DE LUMIÈRE POUR BLOCAGE DE PARTICULES CONTAMINANTES

(30) Priorität: 18.07.2013 DE 102013107694
(43) Veröffentlichungstag der Anmeldung: 18.01.2017
(62) Teilanmeldung aus: 14734840.3
(73) Patentinhaber: Heraeus Noblelight GmbH, 63450 Hanau (DE)
(72) Erfinder: ARNOLD, Erich, 55127 Mainz (DE); SÖLLER, Christoph, 63450 Hanau (DE); SCHNABL, Anke, 63546 Hammersbach (DE); DESINGER, Gunther, 63452 Hanau (DE); JENEK, Torsten, 63179 Obertshausen (DE); PERLET, Günter, 63791 Karlstein (DE); FISCHER, Norbert, 63825 Blankenbach (DE); DAMASCHKE, Gerhard, 65795 Hattersheim (DE); SCHNEIDER, Theo, 35066 Frankenberg (DE); UEBBING, Bruno, 99425 Weimar (DE); RADOSEVIC, Igor, 63069 Offenbach (DE)
(74) Vertreter: Heraeus IP

(56) Entgegenhaltungen:
- DE-A1-102008 062 410
- DE-B3-102006 040 613
- JP-A- H0 660 852
- JP-A- S59 184 451
- US-A- 4 910 431

## Beschreibung

### Technischer Hintergrund

Die Erfindung betrifft eine Gasentladungslampe, insbesondere eine Deuteriumlampe, mit einem mit Gas gefüllten Lampenkolben und einer Anordnung innerhalb des Lampenkolbens umfassend: ein Elektroden-Gehäuse mit einem vorderen Gehäuseteil aus nicht elektrisch leitfähigem Material, einem hinteren Gehäuseteil und einer das vordere Gehäuseteil vom hinteren Gehäuseteil trennenden Gehäusezwischenwand, wobei das vordere Gehäuseteil eine Kathode, ein vor der Kathode angeordnetes Kathodenabschirmfenster und ein Lichtaustrittsfenster umfasst, das durch Entladung verursachtes Licht nach außen abgibt, und wobei das hintere Gehäuseteil eine Anode aufnimmt, die mit dem Lichtaustrittsfenster im vorderen Gehäuseteil auf einer optischen Achse liegt, wobei eine ein einstellbares elektrisches Potenzial aufweisende Austrittsblende mit einer Blendenöffnung außen vor dem Lichtaustrittsfenster angeordnet ist, wobei die Blendenöffnung in Projektion des Lichtaustrittsfensters auf der optischen Achse liegt und von diesem einen Abstand aufweist. Als Lichtquellen für die Erzeugung optischer Strahlung im sichtbaren, ultravioletten oder Infrarot-Bereich werden Gasentladungslampe eingesetzt. Diese Gasentladungslampen bestehen aus einem mit einem Füllgas gefüllten Lampenkolben, in dem zwei Elektroden (Kathode und Anode) angeordnet sind. Beim Anlegen einer Spannung zwischen den Elektroden findet eine Gasentladung statt, die mit der Emission optischer Strahlung verbunden ist.

Die Gasentladung bewirkt einen Plasmazustand innerhalb des Füllgases. Das Plasma besteht teilweise oder vollständig aus freien positiv und negativ geladenen Teilchen (Ionen, Elektronen), deren Bewegung durch die Stärke des Feldes zwischen den beiden Elektroden und durch spezielle Ausführungen des Kathoden- und des Anodenraums innerhalb des Lampenkolbens beeinflusst wird. Deuteriumlampen (Füllgas Deuterium) sind in der Regel so aufgebaut, dass während des Betriebs Teilchen aus dem Kathodenraum und aus dem Bereich des Plasmalichtbogens zwischen Kathode und Anode durch das Lichtaustrittsfenster auf den Lampenkolben aus Glas gelangen können. Dort kommt es zu Veränderungen des Glases des Lampenkolbens, was zu Lichtabsorption und - streuung führt und somit die Lebensdauer der Lampe merklich reduziert.

### Stand der Technik

Aus EP 0 700 072 A2 ist eine gattungsgemäße Gasentladungslampe bekannt, die eine verbesserte, stabile Lichtausbeute zeigt. Die Lampe weist einen Lampenkolben aus Quarzglas oder aus einem anderen UV-durchlässigen Glas auf und hat ein Gehäuse, dessen hinterer Teil und dessen Gehäusezwischenwand aus Keramik bestehen. Die Anode befindet sich im hinteren Teil des Gehäuses, direkt hinter einer Öffnung in der Gehäusezwischenwand, in die ein als Fokussierelektrode (focusing electrode 26) bezeichneter Formkörper teilweise hineinragt. Das Gehäusevorderteil ist aus Metall und weist ein Lichtaustrittsfenster auf. Das Gehäusevorderteil wird als Frontelektrode (front electrode 23) bezeichnet. Im vorderen Teil des Gehäuses liegt der Kathodenbereich, wobei die Kathode von einer sogenannten Kathodenbox (cathode box) umgeben ist, die von einem Flügel der Frontelektrode (Gehäusevorderteil) und einer Kathodenschlitzelektrode (cathode slit electrode 27) gebildet wird. Die Kathodenbox bewirkt eine zuverlässige Zündung und ein stabiles Potenzial im Kathodenraum, wodurch der Betriebszustand hinsichtlich der Aufrechterhaltung und Richtung des Ladungsträgerweges von der Kathode über den Formkörper (focusing electrode 26) zur Anode an Stabilität gewinnt. Sobald die Entladung unter Bildung eines Plasmas ausgelöst ist, wird die elektrische Schaltung zur Einstellung der gewünschten Leuchtkraft der Gasentladungslampe so eingerichtet, dass das Potenzial des Formkörpers negativ ist oder bei Null liegt, wodurch die Entladungsführung von der Kathode zur Anode und die Form des Plasmas optimiert werden kann.

Die DE 10 2008 062 410 A1 offenbart eine Deuteriumlampe nach dem Oberbegriff von Anspruch 1. Hier werden Nebenentladungen und eine damit einhergehende Erosion an dem den Entladungspfad zwischen Kathode und Anode fokussierenden Formkörper vermieden werden. Gemäß Figur 2 aus DE 10 2008 062 410 A1 besteht das Gehäusevorderteil und die Zwischenwand aus Keramik, - die Gehäuserückwand besteht aus Metall. Die Kathode im vorderen Gehäuseteil wird teilweise von der keramischen Gehäusefront umgeben, zusätzlich ist ein metallisches Kathodenabschirmfenster vorgesehen. Der Formkörper und das Kathodenabschirmfenster sind voneinander elektrisch isoliert, so dass kein Nebenstrom entsteht. Das keramische Gehäusevorderteil hat eine Öffnung zum Strahlaustritt, über die im ungünstigen Falle auch geladene Teilchen aus dem Plasma auf die Lampenkolbenoberfläche gelangen können.

In einer anderen Variante gemäß DE 10 2008 062 410 A1 besteht nur der Kathodenraum bzw. das Kathodenabschirmfenster aus elektrisch isolierendem Material, das gesamte Gehäuse, die Zwischenwand, sowie der Formkörper hingegen sind aus Metall. Auch bei diesem Aufbau der Deuteriumlampe wird die Ausbildung von Nebenströmen vermieden. Das metallische Gehäusevorderteil weist eine Öffnung zum Strahlaustritt in Richtung des Lampenkolbens auf, die in diesem Fall mit einem blendenartigen Vorsatz versehen ist. Da der Vorsatz mit dem metallischen Gehäuse eine Einheit bildet, wird das elektrische Potenzial des Vorsatzes auf das des Gehäuses eingestellt. Der Vorsatz weist hier nur die Funktion einer Halterung für ein eventuelles Filterplättchen, aber keine elektrische Abschirmwirkung auf.

### Technische Aufgabenstellung

Die hier beschriebenen Entladungslampen haben den Nachteil, dass während des Betriebs Teilchen, die im Elektroden-Gehäuse freigesetzt werden, - sei es aus dem Kathodenraum oder aus dem Bereich des Plasmalichtbogens zwischen Kathode und Anode -, durch das Lichtaustrittsfenster auf den Lampenkolben aus Glas gelangen können und dort zu Schäden führen. Die Intensität bzw. die Lebensdauer der Gasentladungslampe nimmt dadurch deutlich ab. Die Teilchen können das Glas des Lampenkolbens so verändern, dass es zu Lichtabsorption und/oder Lichtstreuung kommt.

Es ist daher Aufgabe der Erfindung, eine Gasentladungslampe bereitzustellen, die im Betrieb keine Schädigung des Lampenkolbenmaterials zeigt und somit eine Erhöhung der Intensität und der Lebensdauer der Lampe bewirkt. Die Gasentladungslampe soll zudem einfach und kostengünstig in der Herstellung sein.

### Allgemeine Beschreibung der Erfindung

Diese Aufgabe wird ausgehend von einer Gasentladungslampe der eingangs genannten Gattung erfindungsgemäß dadurch gelöst, dass das elektrische Potenzial der Austrittsblende durch eine elektrische Verbindung mit dem Kathodenabschirmfenster eingestellt wird. Die erfindungsgemäße Gasentladungslampe umfasst einen mit Gas, insbesondere Deuterium, gefüllten Lampenkolben, wobei innerhalb des Lampenkolbens ein Elektroden-Gehäuse angeordnet ist, das ein vorderes Gehäuseteil aus nicht elektrisch leitfähigem Material, ein hinteres Gehäuseteil und eine das vordere vom hinteren Gehäuseteil trennende Gehäusezwischenwand aufweist. Im vorderen Gehäuseteil befindet sich der Kathodenraum mit einer Kathode und einem vor dieser angeordnetem Kathodenabschirmfenster. Der Anodenraum mit einer Anode ist im hinteren Gehäuseteil gelegen. Die Anode steht einer Öffnung in der Gehäusezwischenwand und einem Lichtaustrittsfenster im vorderen Gehäuseteil gegenüber, so dass die Anode, die Öffnung in der Gehäusezwischenwand und das Lichtaustrittsfenster auf einer optischen Achse A liegen. Über das Lichtaustrittsfenster wird das durch Entladung verursachte Licht nach außen abgegeben. Erfindungsgemäß ist eine Austrittsblende mit einer Blendenöffnung außen am vorderen Gehäuseteil und vor dem Lichtaustrittsfenster angeordnet, deren Potenzial durch eine elektrische Verbindung mit dem Kathodenabschirmfenster eingestellt wird. Die Blendenöffnung liegt in Projektion des Lichtaustrittsfensters und weist von diesem einen Abstand auf. Der Mittelpunkt der Blendenöffnung und der des Lichtaustrittsfensters liegen somit auf der optischen Achse A der Gasentladungslampe. Das elektrische Potenzial der Austrittsblende beeinflusst das elektrische Feld im Bereich des Lichtaustrittsfensters, so dass eine Art Abschirmung geschaffen wird, die den Lampenkolben vor schädigenden Teilchen aus dem Elektroden-Gehäuse schützt. Zusätzlich spielt die Geometrie der Austrittsblende eine Rolle, so dass ein minimaler Abstand zwischen Lichtaustrittsfenster und Blendenöffnung notwendig ist, um die Abschirmungswirkung ausreichend zur Geltung zu bringen. Das Zusammenwirken der geometrischen Verhältnisse der Austrittsblende und des elektrischen Potenzials der Austrittsblende beeinflusst das elektrische Feld im Bereich des Lichtaustrittsfensters, was sich wiederum auf die Bewegung von Teilchen (Ionen, Elektronen) aus dem Plasma oder von Teilchen, die im Elektroden-Gehäuse während des Betriebs der Lampe entstehen, auswirkt.

Durch die erfindungsgemäße Anordnung der Austrittsblende und durch deren elektrisches Potenzial werden somit durch die vorgenannten Teilchen hervorgerufene Sputtereffekte oder andere Schädigungen des Lampenkolbenmaterials verhindert, was bei stabiler, hoher Lichtintensität die Lebensdauer der Lampe verlängert.

Vorteilhafte Ausgestaltungsformen der Erfindung sind den Unteransprüchen zu entnehmen.

In einer vorteilhaften Ausgestaltungsform sieht die Erfindung vor, dass die Austrittsblende als U-Profil ausgebildet ist, dessen Schenkel das vordere Gehäuseteil berühren und den Abstand zum Lichtaustrittsfenster bilden. Der Einsatz eines U-Profils als Austrittsblende ist eine Lösung, die hinsichtlich der Montage leicht zu verwirklichen ist. Die Schenkellänge ist in Standardbauteilen einfach zu bemaßen. Die Blendenöffnung kann in derartigen U-Profilen vorab durch Ausstanzen angebracht werden, so dass nur noch ein Ablängen des für die jeweilige Lampe erforderlichen U-Profils als Austrittsblende erforderlich ist. In der Regel wird das U-Profil etwa über die gesamte Höhe des vorderen Gehäuseteils angeordnet, was sich im Hinblick auf die Abschirmungswirkung dieser Austrittsblende besonders positiv auswirkt. Das U-Profil kann an einer oder mehreren Stellen Ansätze aufweisen, die als Befestigungs- und/oder Kontaktierungspositionen dienen. Diese Ansätze beeinflussen jedoch die Grundform des U-Profils nicht.

Eine alternative und ebenfalls bevorzugte Ausführungsform der Austrittsblende ist die der Ringform. In der ringförmigen Ausbildung umschließt die Austrittsblende das Lichtaustrittsfenster, wobei der durch diese Ausführung der Austrittsblende entstehende Abschirmungsraum vor dem Lichtaustrittsfenster durch die Wahl des Ringdurchmessers und eines Ringprofils im Hinblick auf einen optimalen Schutz des Lampenkolbens vor Schädigungen durch etwaige Teilchen aus dem Plasma weiter ausgestaltet werden kann. Dabei hat es sich als vorteilhaft erwiesen, wenn die ringförmige Austrittsblende ein Winkelprofil aufweist, dessen einer Schenkel den Abstand zum Lichtaustrittsfenster festlegt, oder, wenn die ringförmige Austrittsblende ein Halbrund-Profil aufweist, dessen Durchmesser den Abstand zum Lichtaustrittsfenster festlegt. Die Austrittsblende, ob sie ein U-Profil ist oder ringförmiger Natur besteht vorzugsweise aus einem Metall. Metall als gut elektrisch leitfähiger Werkstoff ist in vielfältigen geometrischen Formen verfügbar, so dass Metall als Werkstoff für die Austrittsblende besonders geeignet ist. Ein für diesen Einsatz bevorzugtes Metall ist Nickel oder eine Nickel-Basislegierung. Andere Metalle sind prinzipiell ebenso geeignet, soweit die elektrische Leitfähigkeit, die Verarbeitbarkeit und die Umgebungstemperaturen im Lampenkolben ihren Einsatz nicht limitieren oder ausschließen.

Es hat sich bewährt, wenn der Abstand zwischen Blendenöffnung und Lichtaustrittsfenster mindestens einen Millimeter beträgt. Begrenzend für den Abstand zwischen Lichtaustrittsfenster und Blendenöffnung ist der Abstand der Austrittsblende zum Lampenkolben. Eine direkte Berührung der Austrittsblende mit dem Lampenkolben muss jedoch vermieden werden, da dies zu mechanischen Schäden am Lampenkolben führen und somit die Funktion und Lebensdauer der Gasentladungslampe beeinträchtigen kann. Andererseits ist der minimale Abstand von 1 mm zum Lichtaustrittsfenster notwendig, um einen Raum vor dem Lichtaustrittsfenster zu schaffen, der eine Art Abschirmung für aus dem Elektroden-Gehäuse bzw. dem Plasma austretende Teilchen gegenüber dem Lampenkolben bildet. Dieser Abschirmungsraum hat seine Wirkung auch hinsichtlich einer Begrenzung der Temperatur des Lampenkolbens zumindest im Bereich des Lichtaustritts. Die Einstellung des elektrischen Potenzials der Austrittsblende erfolgt erfindungsgemäß durch eine Verbindung mit dem Kathodenabschirmfenster. Hierzu ist eine Kontaktierung zwischen Austrittsblende und Kathodenabschirmfenster notwendig. Für die elektrische Kontaktierung zwischen Austrittsblende und Kathodenabschirmfenster ist es wichtig, dass die Verbindung einen möglichst geringen Übergangswiderstand hat. Die Lage der elektrischen Verbindung ist von untergeordneter Bedeutung.

Vorteilhafterweise erfolgt die Verbindung zwischen Austrittsblende und Kathodenabschirmfenster durch das vordere Gehäuseteil hindurch mittels mindestens einem metallischen Niet, der gleichzeitig die Austrittsblende mechanisch am vorderen Gehäuseteil befestigt. Die Nietverbindung gewährleistet eine gut leitfähige Verbindung zwischen Austrittsblende und Kathodenabschirmfenster, die überdies sauber und präzise in der Ausführung ist. Der Niet wird durch das vordere Gehäuseteil hindurch gesetzt und dient auch zur Befestigung der Austrittsblende am Gehäusevorderteil. Grundsätzlich ist an Stelle der Nietverbindung auch eine Verbindung mittels einer Schraube möglich, die gegebenenfalls durch eine Bohrung durch das vordere Gehäuseteil gesetzt wird. Das vordere Gehäuseteil selbst ist aus elektrisch nicht leitenden Material, das heißt in der Regel aus einem keramischen Material wie beispielsweise Aluminiumoxid.

Um korrosive Veränderungen an der Verbindung zwischen Austrittsblende und Kathodenabschirmfenster auszuschließen, die ihrerseits das elektrische Feld im Bereich des Lichtaustrittsfenster beeinflussen können, hat es sich als vorteilhaft erwiesen, wenn die Austrittsblende, das Kathodenabschirmfenster und der Niet aus dem gleichen Metall bestehen.

Hinsichtlich der Größe der Blendenöffnung der Austrittsblende hat es sich bewährt, wenn diese größer ist als das Lichtaustrittsfenster. Durch diese Ausgestaltung der Blendenöffnung wird der Tatsache Rechnung getragen, dass der vom Plasma im Innern des vorderen Gehäuseteils ausgehende Lichtkegel durch die Blendenöffnung in der Austrittsblende nicht oder nur unwesentlich eingeschränkt wird. Diese Maßnahme ist insbesondere hinsichtlich einer möglichst hohen Lichtausbeute der Gasentladungslampe von Bedeutung.

Für Gasentladungslampe wird bevorzugt als Material für den Lampenkolben ein Borosilikatglas eingesetzt. Das Borosilikatglas ist chemikalien- und temperaturbeständig und für den gewünschten Wellenlängenbereich der Gasentladungslampe ausreichend transparent. Ein derartiger Lampenkolben ist daher für Gasentladungslampen, die beispielsweise in Spektralphotometern eingesetzt werden, gut geeignet.

Gasentladungslampe mit den vorgenannten Merkmalen finden Verwendung für analytische Zwecke, insbesondere als Lichtquelle bei der Spektralanalyse.

### Ausführungsbeispiel

Nachfolgend wird die Erfindung anhand einer Patentzeichnung und eines Ausführungsbeispiels näher erläutert. Im Einzelnen zeigt:
- **Figur 1**: eine Darstellung der erfindungsgemäßen Gasentladungslampe auf Basis eines schematischen Querschnitts,
- **Figur 2**: eine perspektivische Front-Ansicht des Gehäuses einer erfindungsgemäßen Gasentladungslampe und
- **Figur 3a, 3b**: je eine perspektivische Ansicht von oben auf das Gehäuse von Figur 2

In Figur 1 ist eine Deuteriumlampe 1 im Querschnitt schematisch entlang der optischen Achse A dargestellt. Die Lampe 1 weist einen Lampenkolben 2 und ein zweiteiliges Gehäuse auf, bestehend aus einem vorderen Gehäuseteil 3 mit einer Gehäusezwischenwand 4 aus Keramik, in diesem Fall Aluminiumoxid, sowie aus einem hinteren Gehäuseteil 5 aus Metall. Der Lampenkolben 2 ist mit Gas, hier Deuterium, gefüllt. Im hinteren Gehäuseteil 5 befindet sich die Anode 6. Im vorderen Gehäuseteil 3 sind eine Kathode 7 und ein aus einem Nickelblech bestehendes Kathodenabschirmfenster 8 angeordnet. Weiterhin hat das vordere Gehäuseteil 3 ein Lichtaustrittsfenster 9, das der Anode 6 gegenüber steht und mit dieser die optische Achse A der Gasentladungslampe bildet. Das Kathodenabschirmfenster 8 hat eine Öffnung 16 in Richtung der optischen Achse A. Beim Betrieb der Lampe 1 bildet sich zwischen der Kathode 7 und der Anode 6 eine Entladung aus, die ein kontinuierliches UV-Spektrum liefert. Zur Erhöhung der Strahlungsintensität ist vor der Öffnung 17 der Gehäusezwischenwand 4 und der Anode 6 ein Formkörper 10 angeordnet, der durch Ladungsträgerkonzentration das Plasma kugelartig einschnürt.

Der durch die Entladung und Ausbildung des Plasmas entstehende Lichtkegel (nicht dargestellt) gelangt entlang der optischen Achse A durch das Lichtaustrittsfenster 9 in Richtung des Lampenkolbens 2. Außen auf dem vorderen Gehäuseteil 3, vor dem Lichtaustrittsfenster 9 ist eine Austrittsblende 11 aus einem Nickelblech mit einem U-Profil angeordnet. Die Austrittsblende 11 hat eine Blendenöffnung 12, die in Projektion zum Lichtaustrittsfenster 9 liegt, wobei die Blendenöffnung 12 mit einem Durchmesser von 8 mm etwas größer ist als das Lichtaustrittsfenster 9 mit einem Durchmesser von 6 mm. Das U-Profil der Austrittsblende 11 hat zwei Schenkel 13, 13' mit einer Schenkellänge von etwa 3,5 mm. Die Schenkel 13, 13' des U-Profils der Austrittsblende 11 bestimmen den Abstand der Blendenöffnung 12 vom Lichtaustrittsfenster 9. Alternativ zum U-Profil der Austrittsblende 11 kann diese auch als ein ringförmiges Winkelprofil ausgebildet sein, dessen einer ringförmiger Schenkel 13 eine Schenkellänge von etwa 3,5 mm hat und damit den Abstand zwischen der Blendenöffnung 12 und dem Lichtaustrittsfenster 9 bestimmt. Über einen Niet 14 ist die Austrittsblende 11 am vorderen Gehäuseteil 3 befestigt und gleichzeitig mit dem Kathodenabschirmfenster 8 elektrisch leitend verbunden. Der Niet 14 besteht aus einer Nickel-Basislegierung und wird in einem Setzvorgang durch das keramische Gehäusevorderteil 3 hindurch positioniert. Durch die erfindungsgemäße Anordnung der Austrittsblende 11 wird das elektrische Feld im Bereich des Kathodenabschirmfensters 8 und des Lichtaustrittsfenster 9 beeinflusst und etwa auf das Niveau des Potenzial am Kathodenabschirmfenster eingestellt. In diesem Bereich ist mit einem Potenzial in der Größenordnung von 10 bis 20 Volt zu rechnen, wohingegen zwischen Kathode 7 und Anode 6 etwa 60 bis 100 V anliegen. Die erfindungsgemäße Deuteriumlampe 1 ist somit geeignet als Lichtquelle in einem Spektralphotometer eingesetzt zu werden. Es kommt auch bei dauerhaften Betrieb von bis zu mehr als 2000 Stunden zu keiner Schädigung des Lampenkolbens 2 durch dadurch erhöhten Lichtabsorption oder Lichtstreuung.

Figur 2 zeigt nur das Licht emittierenden Gehäuse, das innerhalb eines nicht dargestellten Lampenkolbens liegt. In einer perspektivischen Front-Ansicht ist die Austrittsblende 11 mit einer kreisförmigen Blendenöffnung 12 zu erkennen. Die Blendenöffnung 12 liegt in der Verlängerung des Lichtaustrittsfenster 9, das in Figur 2 nicht ganz vollständig zu sehen ist. Die Austrittsblende 11 ist als ein längliches Bauteil mit U-Profil ausgebildet, das mit einem Niet 14 am vorderen Gehäuseteil 3 befestigt und über den Kontaktierungsabschnitt 15 mit dem Kathodenabschirmfenster 8 elektrisch leitend verbunden ist.

Die Figuren 3a und 3b zeigen zwei Varianten einer Ansicht von oben auf das Gehäuse gemäß der Figur 2. Hierbei sind jeweils die Kathode 7 mit dem Kathodenabschirmfenster 8 im vorderen Gehäuseteil 3 und die Anode 6 im hinteren Gehäuseteil 5, sowie die erfindungsgemäße Austrittsblende 11 am vorderen Gehäuseteil 3 zu erkennen. Das Kathodenabschirmfenster 8 unterscheidet sich geringfügig in den beiden Figuren: Bei Figur 3a hat das Kathodenabschirmfenster 8 einen das Lichtaustrittsfenster 9 umfassenden Kontaktierungsabschnitt 15, der über eine Niet 14 mit der Austrittsblende 11 verbunden ist und diese befestigt und elektrisch kontaktiert. In der Variante gemäß Figur 3b wird der Kontaktierungsabschnitt von zwei Stegen 15', 15" gebildet, die vom Lichtaustrittsfenster 9 beabstandet sind. Zwei Nieten 14, 14' verbinden die Austrittsblende 11 über die beiden Stege 15', 15" mit dem Kathodenabschirmfenster 8. Beide Varianten sichern die Funktion der Austrittsblende 11 als Abschirmungsraum zur Verhinderung von Schädigungen am Lampenkolben 2, so dass sie für die Verwendung in Geräten zur Spektralanalyse dauerhaft geeignet sind.

## Patentansprüche

1. Gasentladungslampe, insbesondere Deuteriumlampe (1), mit einem mit Gas gefüllten Lampenkolben (2), umfassend:
ein Elektroden-Gehäuse mit einem vorderen Gehäuseteil (3) aus nicht elektrisch leitfähigem Material, einem hinteren Gehäuseteil (5) und einer das vordere Gehäuseteil (3) vom hinteren Gehäuseteil (5) trennenden Gehäusezwischenwand (4), wobei das vordere Gehäuseteil (3) eine Kathode (7), ein vor der Kathode (7) angeordnetes Kathodenabschirmfenster (8) und ein Lichtaustrittsfenster (9) umfasst, das durch Entladung verursachtes Licht nach außen abgibt, und wobei das hintere Gehäuseteil (5) eine Anode (6) aufnimmt, die mit dem Lichtaustrittsfenster (9) im vorderen Gehäuseteil (3) auf einer optischen Achse A liegt, wobei eine ein einstellbares elektrisches Potenzial aufweisende Austrittsblende (11) mit einer Blendenöffnung (12) außen vordem Lichtaustrittsfenster (9) angeordnet ist, wobei die Blendenöffnung (12) in Projektion des Lichtaustrittsfensters (9) auf der optischen Achse A liegt und von diesem einen Abstand aufweiset, **dadurch gekennzeichnet, dass** das elektrische Potenzial der Austrittsblende (11) durch eine elektrische Verbindung mit dem Kathodenabschirmfenster (8) eingestellt wird.

2. Gasentladungslampe nach Anspruch 1, **dadurch gekennzeichnet, dass** die Austrittsblende (11) als U-Profil ausgebildet ist, dessen Schenkel (13; 13') das vordere Gehäuseteil (3) berühren und den Abstand zum Lichtaustrittsfenster (9) festlegen.

3. Gasentladungslampe nach Anspruch 1, **dadurch gekennzeichnet, dass** die Austrittsblende (11) ringförmig ausgebildet ist.

4. Gasentladungslampe nach Anspruch 3, **dadurch gekennzeichnet, dass** die ringförmige Austrittsblende (11) ein Winkelprofil aufweist, dessen einer Schenkel (13; 13') den Abstand zum Lichtaustrittsfenster festlegt, oder dass die ringförmige Austrittsblende (11) ein Halbrund-Profil aufweist, dessen Durchmesser den Abstand zum Lichtaustrittsfenster festlegt.

5. Gasentladungslampe nach einem der vorhergehenden Ansprüche, **dadurch gekennzeichnet, dass** die Austrittsblende (11) aus einem Metall gebildet wird.

6. Gasentladungslampe nach Anspruch 5, **dadurch gekennzeichnet, dass** das Metall Nickel oder eine Nickel-Basislegierung umfasst.

7. Gasentladungslampe nach einem der vorhergehenden Ansprüche , **dadurch gekennzeichnet, dass** der Abstand zwischen Blendenöffnung (12) und Lichtaustrittsfenster (9) mindestens 1 mm beträgt.

8. Gasentladungslampe nach einem der vorhergehenden Ansprüche, **dadurch gekennzeichnet, dass** die Verbindung zwischen Austrittsblende (11) und Kathodenabschirmfenster (8) durch das vordere Gehäuseteil (3) hindurch mittels mindestens einem metallischen Niet (14; 14') erfolgt, der gleichzeitig die Austrittsblende (11) mechanisch am vorderen Gehäuseteil (3) befestigt.

9. Gasentladungslampe nach Anspruch 8, **dadurch gekennzeichnet, dass** die Austrittsblende (11), das Kathodenabschirmfenster (8) und der Niet (14; 14') aus dem gleichen Metall bestehen.

10. Gasentladungslampe nach einem der vorhergehenden Ansprüche, **dadurch gekennzeichnet, dass** die Blendenöffnung (12) der Austrittsblende (11) größer ist als das Lichtaustrittsfenster (9).

11. Gasentladungslampe nach einem der vorhergehenden Ansprüche, **dadurch gekennzeichnet, dass** das Material des Lampenkolbens (2) ein Borosilikatglas ist.

## Claims

1. Gas discharge lamp, in particular deuterium lamp (1), with a gas-filled lamp bulb (2), comprising:
an electrode housing with a front housing part (3) of non-electrically conductive material, a rear housing part (5) and a housing interim wall (4) separating the front housing part (3) from the rear housing part (5), with the front housing part (3) comprising a cathode (7), a cathode shielding window (8) arranged before the cathode (7) and a light exit window (9) that emits light emitted by discharge outwards, and with the rear housing part (5) holding an anode (6) that is placed on a visual axis with the light exit window (9) in the front housing part (3), with
an exit cover (11) with an adjustable electrical potential with an aperture (12) arranged at the outside in front of the light exit window (9), with the aperture (12) placed on the visual axis A in projection of the light exit window (9) and placed at a distance from it, **characterised in that** the electrical potential of the exit cover (11) is adjusted by an electrical connection to the cathode shielding window (8).

2. Gas discharge lamp according to claim 1, **characterised in that** the exit cover (11) is formed as a U-profile with its legs (13; 13') touching the front housing part (3) and specifying the distance from the light exit window (9).

3. Gas discharge lamp according to claim 1, **characterised in that** the exit cover (11) is formed ring-shaped.

4. Gas discharge lamp according to claim 3, **characterised in that** the ring-shaped exit cover (11) has an angle profile of which one leg (13; 13') determines the distance from the light exit window, or that the ring-shaped exit cover (11) has a half-round profile the diameter of which specifies the distance from the light exit window.

5. Gas discharge lamp according to one of the preceding claims, **characterised in that** the exit cover (11) is formed of a metal.

6. Gas discharge lamp according to claim 5, **characterised in that** the metal comprises nickel or a nickel based alloy.

7. Gas discharge lamp according to one of the preceding claims, **characterised in that** the distance between the aperture (12) and light exit window (9) is at least 1 mm.

8. Gas discharge lamp according to one of the preceding claims, **characterised in that** the connection between the exit cover (11) and the cathode shielding window (8) is made through the front housing part (3) with at least one metallic rivet (14; 14') that at the same time attaches the exit cover (11) to the front housing part (3) mechanically.

9. Gas discharge lamp according to claim 8, **characterised in that** the exit cover (11), the cathode shielding window (8) and the rivet (14; 14') are made of the same metal.

10. Gas discharge lamp according to one of the preceding claims, **characterised in that** the aperture (12) of the exit cover (11) is larger than the light exit window (9).

11. Gas discharge lamp according to one of the preceding claims, **characterised in that** the material of the lamp bulb (2) is a borosilicate glass.

## Revendications

1. Lampe à décharge gazeuse, notamment lampe au deutérium (1), avec un piston de lampe rempli de gaz (2), comprenant :
un logement d'électrode avec une partie de logement avant (3) constituée de matériau non électriquement conducteur, une partie de logement arrière (5) et une paroi intermédiaire de logement (4) séparant la partie de logement avant (3) de la partie de logement arrière (5), dans laquelle la partie de logement avant (3) comprend une cathode (7), une fenêtre blindée de cathode (8) disposée devant la cathode (7) et une fenêtre de sortie lumineuse (9) qui émet vers l'extérieur de la lumière provoquée par la décharge, et dans laquelle la partie de logement arrière (5) reçoit une anode (6) qui se situe avec la fenêtre de sortie lumineuse (9) dans la partie de logement avant (3) sur un axe optique A, dans laquelle un diaphragme de sortie (11) présentant un potentiel électrique réglable avec une ouverture de diaphragme (12) est disposé à l'extérieur devant la fenêtre de sortie lumineuse (9), dans laquelle l'ouverture de diaphragme (12) se situe dans la projection de la fenêtre de sortie lumineuse (9) sur l'axe optique A et présente un écart de celle-ci, **caractérisée en ce que** le potentiel électrique du diaphragme de sortie (11) est réglé par une connexion électrique à la fenêtre blindée de cathode (8).

2. Lampe à décharge gazeuse selon la revendication 1, **caractérisée en ce que** le diaphragme de sortie (11) est réalisé en tant que profil en U dont les branches (13 ; 13') touchent la partie de logement avant (3) et fixent l'écart par rapport à la fenêtre de sortie lumineuse (9).

3. Lampe à décharge gazeuse selon la revendication 1, **caractérisée en ce que** le diaphragme de sortie (11) est réalisé de manière annulaire.

4. Lampe à décharge gazeuse selon la revendication 3, **caractérisée en ce que** le diaphragme de sortie annulaire (11) présente un profil angulaire dont une des branches (13 ; 13') fixe l'écart par rapport à la fenêtre de sortie lumineuse, ou que le diaphragme de sortie annulaire (11) présente un profil semi-circulaire dont le diamètre fixe l'écart par rapport à la fenêtre de sortie lumineuse.

5. Lampe à décharge gazeuse selon une des revendications précédentes, **caractérisée en ce que** le diaphragme de sortie (11) est formé d'un métal.

6. Lampe à décharge gazeuse selon la revendication 5, **caractérisée en ce que** le métal comprend du nickel ou un alliage à base de nickel.

7. Lampe à décharge gazeuse selon une des revendications précédentes, **caractérisée en ce que** l'écart entre ouverture de diaphragme (12) et fenêtre de sortie lumineuse (9) se monte à au moins 1 mm.

8. Lampe à décharge gazeuse selon une des revendications précédentes, **caractérisée en ce que** la connexion entre diaphragme de sortie (11) et fenêtre blindée de cathode (8) s'effectue à travers la partie de logement avant (3) au moyen d'au moins un rivet métallique (14 ; 14') qui fixe simultanément le diaphragme de sortie (11) mécaniquement à la partie de logement avant (3).

9. Lampe à décharge gazeuse selon la revendication 8, **caractérisée en ce que** le diaphragme de sortie (11), la fenêtre blindée de cathode (8) et le rivet (14 ; 14') se composent du même métal.

10. Lampe à décharge gazeuse selon une des revendications précédentes, **caractérisée en ce que** l'ouverture de diaphragme (12) du diaphragme de sortie (11) est plus grande que la fenêtre de sortie lumineuse (9).

11. Lampe à décharge gazeuse selon une des revendications précédentes, **caractérisée en ce que** le matériau du piston de lampe (2) est un verre de borosilicate.
